# FASCICULE DE BREVET EUROPEEN

(11) **EP 1 535 378 B1**
(45) Date de publication et mention de la délivrance du brevet: **07.03.2007**
(21) Numéro de dépôt: 03758209.5
(22) Date de dépôt: 05.08.2003
(51) Int. Cl.: H01T 4/10

(54) **DISPOSITIF DE PROTECTION D'UN RESEAU DE DISTRIBUTION D'ENERGIE ELECTRIQUE**
SCHUTZVORRICHTUNG IN EINEM ELEKTRISCHEN VERTEILUNGSNETZ
PROTECTIVE DEVICE FOR ELECTRIC POWER DISTRIBUTION NETWORK

(30) Priorité: 05.08.2002 FR 0209945
(43) Date de publication de la demande: 01.06.2005
(73) Titulaire: Soule Protection Surtensions, 69100 Villeurbanne (FR)
(72) Inventeur: GAUTIER, Boris, F-65100 Lourdes (FR)
(74) Mandataire: Martin, Didier Roland Valéry
(86) Numéro de dépôt international: PCT/FR2003/002465
(87) Numéro de publication internationale: WO 2004/015830

(56) Documents cités:
- EP-A- 0 793 318
- EP-A- 0 860 918
- DE-A- 3 705 216
- FR-A- 2 575 861
- US-A- 5 754 385

## Description

### DOMAINE TECHNIQUE

La présente invention se rapporte au domaine technique général des dispositifs de protection d'équipements ou d'installations électriques, du genre appareils électriques, circuits ou réseaux de distribution, contre des perturbations d'alimentation électrique.

La présente invention concerne plus particulièrement un dispositif de protection d'un réseau de distribution d'énergie électrique contre des perturbations de tension, telles que les surtensions, notamment dues à un impact de foudre.

La présente invention concerne un dispositif de protection d'un réseau de distribution d'énergie électrique contre les surtensions dues notamment à un impact de foudre, ce dispositif de protection comprenant une première électrode reliée électriquement au réseau à protéger, une seconde électrode reliée à un conducteur d'écoulement vers la terre, et des moyens de focalisation apte à guider un arc électrique généré entre les deux électrodes vers un dispositif de fractionnement, ledit dispositif comprenant un boîtier dans lequel sont logés les deux électrodes, les moyens de focalisation et le dispositif de fractionnement, ce boîtier étant en communication avec l'extérieur par l'intermédiaire d'au moins un canal d'évacuation conçu de façon à faire sensiblement baisser la température des gaz générés par la formation de l'arc électrique.

### TECHNIQUE ANTERIEURE

Différents types de dispositifs ont été envisagés pour protéger les réseaux de distribution d'énergie électrique contre les surtensions. En particulier, lorsque l'on souhaite protéger une installation contre les effets d'un impact de foudre dans son voisinage immédiat, il est déjà connu de placer un parafoudre de type éclateur à air en tête de cette installation.

Un tel dispositif comporte deux électrodes, l'une reliée électriquement à la phase à protéger, et l'autre à un conducteur d'écoulement vers la terre. Ces deux électrodes sont séparées par une lame d'air ou par un intervalle de matière diélectrique. En fonctionnement, lorsqu'un courant de foudre arrive par le conducteur de phase à protéger et crée une surtension atteignant une valeur prédéterminée, il se produit un claquage dans la lame d'air ou le long de la matière diélectrique, et un arc électrique s'établit entre les deux électrodes. Le court-circuit ainsi formé permet l'écoulement du courant de foudre vers la terre.

L'avantage de ce type de parafoudre est qu'il permet l'évacuation de courants de foudre très importants, de l'ordre de plusieurs dizaines de kiloampères. Cependant, un tel dispositif présente également deux inconvénients majeurs.

Le premier réside dans le fait que l'évacuation du courant par l'intermédiaire d'un arc électrique provoque un dégagement important de gaz chauds, voire de flammes, ce qui peut endommager l'environnement immédiat du dispositif.

Le second réside dans le fait que l'arc électrique généré provoque un court-circuit entre la phase et la terre, et que cet arc électrique ne s'éteint pas spontanément après le passage du courant de foudre. Un courant, dit courant de suite, continue alors de s'écouler vers la terre et peut provoquer la mise hors service de l'installation.

Pour remédier au premier inconvénient, il a été proposé, notamment dans le document DE-196 04 947, d'encapsuler les deux électrodes dans un boîtier étanche de façon à empêcher l'expulsion de toute matière dangereuse. Néanmoins, de tels dispositifs ne permettent pas de couper efficacement le courant de suite car leur capacité n'excède pas quelques kiloampères, puisqu'elle est généralement de l'ordre d'un kiloampère.

Pour remédier au second inconvénient, il a été proposé, notamment dans les documents DE-44 35 968 et DE-44 39 730, de placer un dispositif de fractionnement, réalisé sous la forme d'un ensemble de plaques métalliques parallèles, au voisinage des électrodes. Des moyens de focalisation sont également prévus pour guider l'arc électrique vers cet ensemble de plaques dans lequel il va se fractionner et se refroidir, ce qui conduira à son extinction et donc à la coupure du courant de suite. Néanmoins, de tels dispositifs de protection ne sont pas encapsulés et provoquent d'importants dégagements de flammes lors de leur fonctionnement. En particulier, le document US-A-3 154 385 décrit un dispositif de protection d'un réseau de distribution d'energie électrique contre les surtensions dues notament à un impact de foudre qui est conforme aux preambules des revendications 1 et 11. On connait par ailleurs, par le document EP-869 118, un dispositif muni d'une chambre de refroidissement des gaz issus de l'arc électrique, ladite chambre étant équipée de cloisons internes destinées à prolonger le temps de séjour du gaz dans la chambre. L'agencement proposé dans ce document présente cependant l'inconvénient d'être particulièrement encombrant, notamment du point de vue de l'épaisseur du parafoudre, qui est surdimensionnée par rapport à celle des dispositifs classiques, du fait de la présence de la chambre. Cette surépaisseur est dès lors susceptible de gêner la connexion du parafoudre sur un tableau électrique normalisé standard.

### EXPOSE DE L'INVENTION

Les objets assignés à l'invention visent en conséquence à porter remède aux différents inconvénients énumérés précédemment et à proposer un nouveau dispositif de protection d'un réseau de distribution d'énergie électrique contre les surtensions qui permet un excellent refroidissement des gaz chauds générés lors du fonctionnement, tout en étant de conception particulièrement simple et fiable.

Un, autre objet de l'invention vise à proposer un nouveau dispositif de protection d'un réseau de distribution d'énergie électrique contre les surtensions qui présente un caractère particulièrement compact et qui peut être raccordé à des installations standards.

Un autre objet de l'invention vise à proposer un nouveau dispositif de protection d'un réseau de distribution d'énergie électrique contre les surtensions dont le niveau de sécurité est renforcé.

Un autre objet de l'invention vise à proposer un nouveau dispositif de protection d'un réseau de distribution d'énergie électrique contre les surtensions dont la construction est particulièrement simple et bon marché.

Les objets assignés à l'invention sont atteints à l'aide d'un dispositif de protection d'un réseau de distribution d'énergie électrique contre les surtensions dues notamment à un impact de foudre, ce dispositif de protection comprenant une première électrode reliée électriquement au réseau à protéger, une seconde électrode reliée à un conducteur d'écoulement vers la terre, et des moyens de focalisation apte à guider un arc électrique généré entre les deux électrodes vers un dispositif de fractionnement, ledit dispositif comprenant un boîtier dans lequel sont logés les deux électrodes, les moyens de focalisation et le dispositif de fractionnement, ce boîtier étant en communication avec l'extérieur par l'intermédiaire d'au moins un canal d'évacuation conçu de façon à faire sensiblement baisser la température des gaz générés par la formation de l'arc électrique, caractérisé en ce que ledit au moins un canal d'évacuation présente au moins un changement de section.

### DESCRIPTIF SOMMAIRE DES DESSINS

D'autres particularités et avantages de l'invention seront mieux compris à la lumière de la description qui suit et des dessins annexés donnés à titre purement illustratif et non limitatif, dans lesquels :
- La figure 1 est une vue en coupe transversale d'un dispositif de protection selon la présente invention.
- La figure 2 est une vue en coupe selon la ligne II-II du dispositif de protection représenté à la figure 1.
- La figure 3 est une vue en coupe transversale d'un autre dispositif de protection selon l'invention.

### MEILLEURE MANIERE DE REALISER L'INVENTION

La présente invention concerne un dispositif de protection 1, 101 d'un réseau de distribution d'énergie électrique contre les surtensions dues notamment à un impact de foudre, ce dispositif de protection comprenant une première électrode 3 reliée électriquement au réseau à protéger, une seconde électrode 4 reliée à un conducteur d'écoulement vers la terre, et des moyens de focalisation 5 apte à guider un arc électrique généré entre les deux électrodes vers un dispositif de fractionnement 6. Ledit dispositif comprend un boîtier 2, 102 dans lequel sont logés les deux électrodes 3, 4, les moyens de focalisation 5 et le dispositif de fractionnement 6, ce boîtier 2, 102 étant en communication avec l'extérieur par l'intermédiaire d'au moins un canal d'évacuation 7, 107 conçu de façon à présenter des obstacles internes à l'encontre des dégagements de fluide et de résidus découlant de la formation de l'arc électrique entre les deux électrodes.

Ainsi, chacun de ces canaux d'évacuation 7, 107 forme une conduite qui permet, d'une part, de retenir les éventuelles particules de matières incandescentes à l'intérieur du boîtier 2, et d'autre part, de faire baisser la pression, et donc la température des gaz générés par la formation de l'arc électrique. De plus, les installations sont protégées du courant de suite car un tel dispositif de protection comprend un dispositif de fractionnement 6.

Avantageusement, les obstacles internes présentés par chacun des canaux d'évacuation 7, 107 sont constitués par au moins une chicane 20, 120 pouvant former un angle compris entre 45° et 180° et/ou par au moins un changement de section.

Par *« chicane* », on désigne ici un dispositif modifiant la direction du trajet des gaz, afin d'en assurer la détente. Une chicane formant un angle de 90° correspond ainsi à un virage sensiblement à angle droit, tandis qu'une chicane formant un angle de 180° provoquera un demi-tour des gaz.

Dans le cadre de l'invention, les chicanes pourront avantageusement être réalisées par l'agencement des canaux 7, 107 eux-mêmes, en faisant suivre à ces derniers un parcours sinueux.

Par *« changement de section* », on désigne ici une variation de la section transversale du canal lui-même, qui est obtenue en modifiant les dimensions de la conduite formant canal.

Avantageusement, ledit au moins un canal 7, 107 s'étend sensiblement dans le même plan que le dispositif de fractionnement 6.

En d'autres termes, l'axe de symétrie du dispositif de fractionnement 6 et l'axe de symétrie dudit au moins un canal d'évacuation 7, 107 sont sensiblement coplanaires.

Cette disposition permet d'obtenir un dispositif de protection dont l'épaisseur E n'est sensiblement pas pilotée par les organes d'évacuation des gaz 7, 107, mais uniquement par les organes *« actifs* », tels que les électrodes, le dispositif de focalisation et le dispositif de fractionnement.

Préférentiellement, le dispositif de fractionnement 6 est disposé entre les moyens de focalisation 5 et l'entrée de chacun des canaux d'évacuation 7, 107.

Préférentiellement encore, le dispositif de fractionnement 6 est réalisé à l'aide d'un ensemble de plaques métalliques 14 parallèles. Ces dernières peuvent être alors maintenues à distance les unes des autres à l'aide de deux lames 15 présentant des orifices engagés dans des ergots 16 latéraux portés par chacune des plaques métalliques 14.

Avantageusement, les moyens de focalisation 5 définissent un espace pyramidal inversé 10 entre les électrodes 3, 4 et le dispositif de fractionnement 6.

En d'autres termes, les moyens de focalisation 5 définissent un espace de guidage d'arc présentant sensiblement une forme générale divergente en direction du dispositif de fractionnement. Cette forme divergente en V permet de guider et d'acheminer l'arc électrique vers le dispositif de fractionnement 6.

Préférentiellement, le boîtier 2 est réalisé dans un matériau diélectrique, tel qu'un matériau thermodurcissable ou thermoplastique, comme du polycarbonate.

On va maintenant décrire plus en détails la variante de réalisation correspondant aux figures 1 et 2.

Un dispositif de protection 1 selon l'invention tel que représenté aux figures 1 et 2, est constitué à partir d'un boîtier 2 réalisé dans un matériau diélectrique tel qu'un matériau thermodurcissable ou thermoplastique, comme le polycarbonate. Ce boîtier 2 contient notamment deux électrodes 3, 4, des moyens de focalisation 5, un dispositif de fractionnement 6 et deux canaux d'évacuation 7.

Plus précisément, une pièce diélectrique 9 est positionnée entre les électrodes 3, 4 qui sont logées dans un espace pyramidal 10 inversé délimité par les moyens de focalisation 5. Ces derniers sont constitués à l'aide, d'une part, de deux pièces conductrices 11 inclinées en forme de « V » et convergeant, au niveau de leurs extrémités inférieures, vers la pièce diélectrique 9, et d'autre part, de deux plaques conductrices 12 verticales se faisant face de part et d'autre de la pièce diélectrique 9. Une plaque isolante 13 est avantageusement intercalée entre les pièces conductrices 11 et les plaques conductrices 12.

Les pièces conductrices 11 se prolongent par des pièces parallèles 17 ; le dispositif de fractionnement 6 est fixé dans le boîtier 2 en surplomb des extrémités supérieures des pièces 11, entre les pièces 17. Ce dispositif de fractionnement 6 est réalisé à l'aide d'un ensemble de plaques métalliques 14 verticales parallèles maintenues à distance les unes des autres au moyen de deux lames 15 qui sont situées de part et d'autre des plaques métalliques 14 et qui présentent des orifices engagés dans des ergots 16 latéraux portés par chacune des plaques métalliques 14. Ces plaques 14 sont sensiblement parallèles aux pièces 17 ; la distance entre les plaques 14 d'extrémité et les pièces 17 correspondantes est sensiblement identique à l'intervalle séparant les plaques 14. L' une des électrodes 3, 4 est reliée au réseau de distribution d'énergie électrique à protéger, l'autre à un conducteur d'écoulement vers la terre.

Les deux canaux d'évacuation 7 correspondent à des évidements prévus au sein du boîtier 2 et sont symétriques par rapport à un plan vertical passant par la pièce diélectrique 9. Ils présentent chacun un premier tronçon 18 horizontal de faible section situé en surplomb des extrémités supérieures des plaques 14, en sortie du dispositif de fractionnement 6. Ce premier tronçon 18 se transforme en un deuxième tronçon 19 vertical à section élargie après passage au travers d'une chicane 20 formant un angle de 90° environ. Le deuxième tronçon 19 débouche dans un troisième tronçon 21 vertical de section encore plus importante possédant un axe de révolution décalé vers le bord du boîtier 2 par rapport à celui du deuxième tronçon 19. Enfin, ce troisième tronçon 21 débouche dans une quatrième tronçon 22 vertical de faible section qui, d'une part, est en libre communication avec l'extérieur du boîtier 2, et d'autre part, présente un axe de révolution décalé vers le bord du boîtier 2 par rapport à celui du troisième tronçon 21.

En fonctionnement, lorsqu'un courant de foudre par exemple arrive par le conducteur du réseau à protéger et crée une surtension atteignant une valeur prédéterminée, un arc électrique s'établit entre les deux électrodes 3, 4. Cet arc électrique est alors guidé vers le dispositif de fractionnement 6 à l'aide des moyens de focalisation 5 de façon à couper le courant de suite. De plus, les éventuels dégagements de fluide et de résidus découlant de la formation de l'arc électrique sont retenus dans le boîtier 2 à l'aide de la chicane 20 et des changements de section entre les différents tronçons 18, 19, 21, 22 constituant les obstacles internes aux canaux d'évacuation 7. En finalité, ce dispositif de protection 1 ne relâchera dans son environnement immédiat ni matière incandescente, ni gaz brûlant. De ce fait, il peut être installé dans la plupart des applications.

Une autre variante de dispositif de protection 101 selon l'invention est représenté à la figure 3 et diffère principalement du dispositif de protection 1 par le fait qu'il est doté d'un boîtier 102 comportant deux canaux d'évacuation 107 de forme plus complexe. Chaque canal d'évacuation 107 s'étend latéralement relativement au dispositif de fractionnement et est réalisé à partir d'un premier tronçon 118 horizontal prenant naissance à la sortie du dispositif de fractionnement et se transformant, comme exposé précédemment, en un deuxième tronçon 119 vertical descendant après passage au travers d'une première chicane 120 formant un angle de 90° environ. Ce deuxième tronçon 119 longe le dispositif de fractionnement et se termine par une deuxième chicane 122 formant un angle de l'ordre de 45°, et débouche dans une cavité 121 inférieure orientée vers le centre de boîtier 102. Cette cavité 121 est également connectée à un troisième tronçon 123 vertical ascendant s'étendant parallèlement au deuxième tronçon 119, ledit troisième tronçon étant de longueur sensiblement égale ou voisine à celle dudit deuxième tronçon 119. Ledit troisième tronçon 123 débouche, après passage au travers d'une troisième chicane 124 formant un angle de 90° environ, dans un quatrième tronçon 125 horizontal de section amoindrie qui est en libre communication avec l'extérieur du boîtier 102.

Des chanfreins peuvent être prévus au niveau de chacune des chicanes 120, 124 de façon à modifier la section du canal 107, en l'amoindrissant.

Le fonctionnement général du dispositif de protection 101 reste similaire à celui décrit précédemment.

L'invention concerne également de façon indépendante un dispositif de protection (1, 101) d'un réseau de distribution d'énergie électrique contre les surtensions dues notamment à un impact de foudre, ce dispositif de protection comprenant une première électrode (3) reliée électriquement au réseau à protéger, une seconde électrode (4) reliée à un conducteur d'écoulement vers la terre, et des moyens de focalisation (5) apte à guider un arc électrique généré entre les deux électrodes vers un dispositif de fractionnement (6), ledit dispositif comprenant un boîtier (2, 102) dans lequel sont logés les deux électrodes, les moyens de focalisation et le dispositif de fractionnement, ledit boîtier étant en communication avec l'extérieur par l'intermédiaire de deux canaux d'évacuation disposés de façon sensiblement symétrique relativement au dispositif de fractionnement, respectivement de part et d'autre de ce dernier ; lesdits deux canaux s'étendent sensiblement dans le même plan que le dispositif de fractionnement. Cette configuration entièrement symétrique du dispositif permet de gagner particulièrement en compacité.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention.

### POSSIBILITE D'APPLICATION INDUSTRIELLE

L'invention trouve son application industrielle dans la conception, la réalisation et l'utilisation de dispositifs de protection contre les surtensions dues notamment à un impact de foudre.

## Revendications

1. - Dispositif de protection (1, 101) d'un réseau de distribution d'énergie électrique contre les surtensions dues notamment à un impact de foudre, ce dispositif de protection comprenant une première électrode (3) reliée électriquement au réseau à protéger, une seconde électrode (4) reliée à un conducteur d'écoulement vers la terre, et des moyens de focalisation (5) apte à guider un arc électrique généré entre les deux électrodes vers un dispositif de fractionnement (6), ledit dispositif comprenant un boîtier (2, 102) dans lequel sont logés les deux électrodes, les moyens de focalisation et le dispositif de fractionnement, ce boîtier étant en communication avec l'extérieur **caractérisé en ce qu'**il comprend au moins un canal d'évacuation (7, 107) conçu de façon à faire sensiblement baisser la température des gaz générés par la formation de l'arc électrique, ledit au moins un canal d'évacuation (7) présentant au moins un changement de section.

2. - Dispositif selon la revendication 1 **caractérisé en ce que** ledit au moins un canal (7, 107) s'étend sensiblement dans le même plan que le dispositif de fractionnement (6).

3. - Dispositif de protection (1, 101) selon la revendication 1 ou 2, **caractérisé en ce que** ledit au moins un canal d'évacuation (7) présente au moins une chicane (20, 120).

4. - Dispositif de protection (1, 101) selon la revendication 3, **caractérisé en ce que** ladite au moins une chicane (20, 120) forme un angle compris entre 45° et 180°.

5. - Dispositif de protection (1, 101) selon l'une quelconque des revendications 1 à 4, **caractérisé en ce que** le dispositif de fractionnement (6) est disposé entre les moyens de focalisation (5) et l'entrée du canal d'évacuation (7).

6. - Dispositif de protection (1, 101) selon l'une quelconque des revendications 1 à 5, **caractérisé en ce que** le dispositif de fractionnement (6) est réalisé à l'aide d'un ensemble de plaques métalliques (14) parallèles.

7. - Dispositif de protection (1) selon la revendication 5 **caractérisé en ce que** les plaques métalliques (14) sont maintenues à distance les unes des autres à l'aide de deux lames (15) présentant des orifices engagés dans des ergots (16) latéraux portés par chacune des plaques métalliques.

8. - Dispositif de protection (1) selon l'une quelconque des revendications 1 à 7, **caractérisé en ce que** les moyens de focalisation (5) définissent un espace de guidage d'arc présentant sensiblement une forme générale divergente en direction du dispositif de fractionnement.

9. - Dispositif de protection selon l'une des revendications précédentes **caractérisé en ce que** le canal d'évacuation (107) comprend au moins un premier et un deuxième tronçon (119, 123) sensiblement parallèles et de longueur sensiblement égales ou du moins voisines, lesdits tronçons étant en communication par l'intermédiaire d'une cavité (121).

10. - Dispositif de protection (1, 101) selon la revendication 9, **caractérisé en ce que** le canal d'évacuation (107) s'étend latéralement relativement au dispositif de fractionnement.

11. - Dispositif de protection (1, 101) d'un réseau de distribution d'énergie électrique contre les surtensions dues notamment à un impact de foudre, ce dispositif de protection comprenant une première électrode (3) reliée électriquement au réseau à protéger, une seconde électrode (4) reliée à un conducteur d'écoulement vers la terre, et des moyens de focalisation (5) apte à guider un arc électrique généré entre les deux électrodes vers un dispositif de fractionnement (6), ledit dispositif comprenant un boîtier (2, 102) dans lequel sont logés les deux électrodes, les moyens de focalisation (5) et le dispositif de fractionnement (6), ledit boîtier (2, 102) étant en communication avec l'extérieur **caractérisé en ce qu'**il comprend deux canaux d'évacuation conçus de façon à faire sensiblement baisser la température des gaz générés par la formation de l'axe électrique et disposés de façon sensiblement symétrique relativement au dispositif de fractionnement (6) de part et d'autre de ce dernier, lesdits canaux s'étendant sensiblement dans le même plan que le dispositif de fractionnement (6).

## Claims

1. Device (1, 101) for protecting an electrical energy distribution network against overvoltages due in particular to a lightning impact, this protection device comprising a first electrode (3) electrically connected to the network to be protected, a second electrode (4) connected to a conductor for flow to earth, and focusing means (5) able to guide an electric arc which is generated between the two electrodes to a splitting device (6), the said device comprising a housing (2, 102) in which the two electrodes, the focusing means and the splitting device are housed, this housing being in communication with the outside, **characterised in that** it comprises at least one discharge channel (7, 107) designed so as to substantially lower the temperature of the gases generated by the formation of the electric arc, the said at least one discharge channel (7) having at least one change in cross-section.

2. Device according to claim 1, **characterised in that** the said at least one channel (7, 107) extends substantially in the same plane as the splitting device (6).

3. Protection device (1, 101) according to claim 1 or 2, **characterised in that** the said at least one discharge channel (7) has at least one chicane (20, 120).

4. Protection device (1, 101) according to claim 3, **characterised in that** the said at least one chicane (20, 120) forms an angle of between 45° and 180°.

5. Protection device (1, 101) according to any one of claims 1 to 4, **characterised in that** the splitting device (6) is disposed between the focusing means (5) and the entry to the discharge channel (7).

6. Protection device (1, 101) according to any one of claims 1 to 5, **characterised in that** the splitting device (6) is produced by means of a set of parallel metal plates (14).

7. Protection device (1) according to claim 5, **characterised in that** the metal plates (14) are held at a distance from each other by means of two blades (15) having orifices engaged in lateral lugs (16) each carried by metal plates.

8. Protection device (1) according to any one of claims 1 to 7, **characterised in that** the focusing means (5) define an arc guidance space having substantially a general shape divergent in the direction of the splitting device.

9. Protection device according to one of the preceding claims, **characterised in that** the discharge channel (107) comprises at least a first and second section (119, 123) substantially parallel and with substantially equal or at least similar lengths, the said sections being in communication by means of a cavity (121).

10. Protection device (1, 101) according to claim 9, **characterised in that** the discharge channel (107) extends laterally relative to the splitting device.

11. Device (1, 101) for protecting an electrical energy distribution network against overvoltages due in particular to a lightning impact, this protection device comprising a first electrode (3) electrically connected to the network to be protected, a second electrode (4) connected to a conductor for flow to earth, and focusing means (5) able to guide an electric arc which is generated between the two electrodes to a splitting device (6), the said device comprising a housing (2, 102) in which the two electrodes, the focusing means (5) and the splitting device (6) are housed, the said housing (2, 102) being in communication with the outside, **characterised in that** it comprises two discharge channels designed so as to substantially lower the temperature of the gases generated by the formation of the electric arc and disposed substantially symmetrically relative to the splitting device (6) on each side of the latter, the said channels extending substantially in the same plane as the splitting device (6).

## Patentansprüche

1. Schutzvorrichtung (1, 101) eines Verteilernetzes für elektrische Energie vor Überspannungen, die insbesondere auf einen Blitzschlag zurückzuführen sind, wobei diese Schutzvorrichtung eine erste Elektrode (3) aufweist, die elektrisch mit dem zu schützenden Netz verbunden ist, eine zweite Elektrode (4), die mit einem Leiter für das Abfließen zur Erde verbunden ist, und Fokussierungsmittel (5), die einen elektrischen Bogen, der zwischen den zwei Elektroden erzeugt wird, zu einer Fraktionierungsvorrichtung (6) führen können, wobei die Vorrichtung ein Gehäuse (2, 102) aufweist, in dem die zwei Elektroden, die Fokussierungsmittel und die Fraktionierungsvorrichtung untergebracht sind, wobei dieses Gehäuse in Verbindung miL dem Äußeren steht, **dadurch gekennzeichnet, dass** sie mindestens einen Ableitungskanal (7, 107) aufweist, der so konzipiert ist, dass er die Temperatur der Gase, die durch das Bilden des elektrischen Bogens erzeugt werden, wesentlich senkt, wobei der mindestens eine Ableitungskanal (7) mindestens eine Querschnittsänderung aufweist.

2. Vorrichtung nach Anspruch 1, **dadurch gekennzeichnet, dass** sich der mindestens eine Kanal (7, 107) im Wesentlichen in der gleichen Ebene erstreckt wie die Fraktionierungsvorrichtung (6).

3. Schutzvorrichtung (1, 101) nach Anspruch 1 oder 2, **dadurch gekennzeichnet, dass** der mindestens eine Ableitungskanal (7) mindestens eine Schikane (20, 120) aufweist.

4. Schutzvorrichtung (1, 101) nach Anspruch 3, **dadurch gekennzeichnet, dass** die mindestens eine Schikane (20, 120) einen Winkel zwischen 45° und 180° bildet.

5. Schutzvorrichtung (1, 101) nach einem der Ansprüche 1 bis 4, **dadurch gekennzeichnet, dass** die Fraktionierungsvorrichtung (6) zwischen den Fokussierungsmitteln (5) und dem Eingang des Ableitungskanals (7) gebildet wird.

6. Schutzvorrichtung (1, 101) nach einem der Ansprüche 1 bis 5, **dadurch gekennzeichnet, dass** die Fraktionierungsvorrichtung (6) mit Hilfe einer Einheit paralleler metallischer Platten (14) gebildet wird.

7. Schutzvorrichtung (1) nach Anspruch 5, **dadurch gekennzeichnet, dass** die metallischen Platten (14) voneinander miL Hilfe von zwei Plättchen (15) beabstandet gehalten werden, welche Öffnungen aufweisen, die seitliche Dorne (16) aufnehmen, die von jeder der metallischen Platten getragen werden.

8. Schutzvorrichtung (1) nach einem der Ansprüche 1 bis 7, **dadurch gekennzeichnet, dass** die Fokussierungsmittel (5) einen Bogenführungsraum definieren, der im Wesentlichen eine allgemein in Richtung der Fraktionierungsvorrichtung divergierende Form aufweist.

9. Schutzvorrichtung nach einem der vorhergehenden Ansprüche, **dadurch gekennzeichnet, dass** der Ableitungskanal (107) mindestens einen ersten und einen zweiten Abschnitt (119, 123) aufweist, die im Wesentlichen parallel sind und eine im Wesentlichen gleiche Länge oder zumindest ähnliche Länge haben, wobei die Abschnitte über einen Hohlraum (121) in Verbindung stehen.

10. Schutzvorrichtung (1, 101) nach Anspruch 9, **dadurch gekennzeichnet, dass** sich der Ableitungskanal (107) seitlich in Bezug zur Fraktionierungsvorrichtung erstreckt.

11. Schutzvorrichtung (1, 101) eines Verteilernetzes für elektrische Energie vor Überspannungen, die insbesondere auf einen Blitzschlag zurückzuführen sind, wobei diese Schutzvorrichtung eine erste Elektrode (3) aufweist, die elektrisch mit dem zu schützenden Netz verbunden ist, eine zweite Elektrode (4), die mit einem Leiter für das Abfließen zur Erde verbunden ist, und Fokussierungsmittel (5), die einen elektrischen Bogen, der zwischen den zwei Elektroden erzeugt wird, zu einer Fraktionierungsvorrichtung (6) führen können, wobei die Vorrichtung ein Gehäuse (2, 102) aufweist, in dem die zwei Elektroden, die Fokussierungsmittel (5) und die Fraktionierungsvorrichtung (6) untergebracht sind, wobei das Gehäuse (2, 102) in Verbindung mit dem Äußeren steht, **dadurch gekennzeichnet, dass** sie zwei Ableitungskanäle aufweist, die so konzipiert sind, dass sie die Temperatur der Gase, die durch das Bilden des elektrischen Bogens erzeugt werden, wesentlich senken, und die im Wesentlichen symmetrisch zu beiden Seiten der Fraktionierungsvorrichtung (6) angeordnet sind, wobei sich die Kanäle im Wesentlichen in der gleichen Ebene wie die Fraktionierungsvorrichtung (6) erstrecken.
